# EUROPÄISCHE PATENTSCHRIFT

(11) **EP 2 221 438 B1**
(45) Veröffentlichungstag und Bekanntmachung des Hinweises auf die Patenterteilung: **25.02.2015**
(21) Anmeldenummer: 09013980.9
(22) Anmeldetag: 06.11.2009
(51) Int. Cl.: E05F 1/00, E05F 17/00, E05F 1/10

(54) **Schrank, insbesondere Sicherheitsschrank**
Cabinet, in particular security cabinet
Armoire, en particulier armoire de sécurité

(30) Priorität: 21.02.2009 DE 202009002534 U
(43) Veröffentlichungstag der Anmeldung: 25.08.2010
(73) Patentinhaber: Düperthal Sicherheitstechnik GmbH & Co.KG, 63791 Karlstein (DE)
(72) Erfinder: Backhaus, Frank, 32052 Herford (DE)
(74) Vertreter: Nunnenkamp, Jörg

(56) Entgegenhaltungen:
- EP-A1- 2 017 420

## Beschreibung

Die Erfindung betrifft einen Schrank, insbesondere Sicherheitsschrank, mit wenigstens zwei Drehflügeltüren, und mit einer Federeinheit, welche beide Drehflügeltüren im Schließbetrieb in Richtung ihrer Schließstellung kraftbeaufschlagt, wobei die Federeinheit im Normalbetrieb, das heißt bei manuell hervorgerufenen Öffnungs- und Schließbewegungen der Drehflügeltüren, ständig ihre gespannte Position beibehält und einen Mitnehmer aufweist, welcher mit den Drehflügeltüren lediglich im Schließbetrieb, zum Beispiel im Brandfall, wechselwirkt, wobei die Federeinheit mit ihrem Mitnehmer an zumindest einem Verbindungselement der jeweiligen Drehflügeltür im Schließbetrieb angreift und das Verbindungselement in beidseitigen Führungen linear verschiebbar gelagert ist.

Ein Schrank, insbesondere Sicherheitsschrank der vorbeschriebenen Ausführungsform wird in der EP 2 017 420 A1 vorgestellt. Hierbei sind zwei an einen Schrankkorpus angelenkte Drehflügeltüren realisiert, welche gemeinsam an ein in einer Führung verschiebbares Verbindungselement angeschlossen sind. Dadurch lässt sich eine sogenannten Einhandöffnung realisieren. Das heißt, die Bewegung einer Drehflügeltür führt über das gemeinsame und in der Führung verschiebbare Verbindungselement dazu, dass auch die andere Drehflügeltür eine entsprechende Bewegung erfährt. Die Drehflügeltüren werden insgesamt manuell geöffnet und geschlossen. Lediglich im Schließbetrieb, regelmäßig im Brandfall, kommt die Federeinheit ins Spiel. Zu diesem Zweck behält die Federeinheit im Normalbetrieb, das heißt bei den manuell hervorgerufenen Öffnungs- und Schließbewegungen der Drehflügeltüren, ständig ihre gespannte Position bei.

Ausschließlich im Schließbetrieb und hier meistens im Brandfall wird die gespannte Position der Federeinheit aufgehoben, indem die Federeinheit ausgelöst wird und nun für eine automatische - und nicht manuelle - Schließung der Drehflügeltüren sorgt. Zu diesem Zweck ist die Federeinheit mit einem Fixierelement ausgerüstet, welches die gespannte Position der Federeinheit sicherstellt. Im Schließbetrieb, zum Beispiel im Brandfall, wird das Fixierelement geöffnet, so dass sich die Federeinheit entspannen kann und über ihren Mitnehmer die Drehflügeltüren (automatisch) in die Schließstellung überführt.

Bei den Drehflügeltüren kann es sich um jedwede Türen mit flügelartigem Charakter und einseitiger Anlenkung an einen Schrankkorpus bei einem solchen Schrank handeln, wobei grundsätzlich auch Falttüren denkbar sind, wie sie beispielhaft in der DE 200 19 307 U1 beschrieben werden.

Bei dem solchermaßen ausgerüsteten Schrank handelt es sich meistens um einen Sicherheitsschrank, Laborschrank, Umweltschrank, Werkzeugschrank, Kleiderschrank oder dergleichen, bei dem es darauf ankommt, insbesondere im Brandfall die im Schrank bevorrateten Gegenstände und Stoffe bzw. Materialien zu schützen. Hierbei kann es sich beispielhaft um sicherheitsrelevante Produkte wie Chemikalien, brennbare Flüssigkeiten etc. handeln. Eine Schließung im Brandfall verhindert in diesem Zusammenhang, dass die Flüssigkeiten oder Chemikalien zu brennen anfangen.

Der Stand der Technik nach der gattungsbildenden EP 2 017 420 A1 hat sich insgesamt bewährt, ist jedoch vom Einsatzspektrum her in gewisser Weise begrenzt. Denn es wird praktisch ausschließlich eine Einhandöffnung verfolgt. Hinzu kommt, dass die Federeinheit an dem gemeinsamen Verbindungselement für die beiden Drehflügeltüren seitlich angreift, was von der Krafteinleitung her nicht optimal ist.

Der Erfindung liegt das technische Problem zugrunde, einen Schrank, insbesondere Sicherheitsschrank, der eingangs beschriebenen Ausführungsform so weiter zu entwickeln, dass die Krafteinleitung seitens der Federeinheit in die Drehflügeltüren verbessert ist.

Zur Lösung dieser technischen Problemstellung ist Gegenstand der Erfindung ein Schrank, insbesondere Sicherheitsschrank, nach Anspruch 1.

Die Federeinheit greift mit ihrem obligatorischen Mitnehmer an dem Verbindungselement der jeweiligen Drehflügeltür im Schließbetrieb an. D. h., jede Drehflügeltür ist grundsätzlich mit ihrem eigenen Verbindungselement ausgerüstet. Dabei werden die beiden getrennt voneinander ausgelegten Verbindungselemente von dem Mitnehmer gemeinsam im Schließbetrieb, beispielsweise im Brandfall, beaufschlagt. Dazu mögen die beiden Verbindungselemente aneinander angrenzen.

Jedenfalls wird die Auslegung so getroffen, dass der eine (einzige) Mitnehmer der Federeinheit beide (getrennten) Verbindungselemente im Schließbetrieb gemeinsam beaufschlagen kann, so dass die mit den Verbindungselementen wirkverbundenen Drehflügeltüren auch gemeinsam mittels des Mitnehmers im Schließbetrieb die beschriebene automatische Schließung erfahren. - Die separate Auslegung der Verbindungselemente für jeweils die Drehflügeltür korrespondiert dazu, dass beide Drehflügeltüren getrennt voneinander manuell geschlossen und geöffnet werden (können). Dazu gehört die Zweihandbedienung.

In jedem Fall dienen die beidseitigen Führungen der Drehflügeltüren regelmäßig zur Führung der beiden Verbindungselemente. Dabei sind die beiden Drehflügeltüren an die beiden Verbindungselemente über jeweils eine Schubstange angeschlossen. Sobald der Mitnehmer an den beiden Verbindungselementen angreift, sorgt die Federeinheit im Schließbetrieb dafür, dass die beiden Verbindungselemente eine Kraftbeaufschlagung in Schließrichtung erfahren. Da die Drehflügeltüren jeweils über Verbindungsstangen an das jeweilige Verbindungselement angeschlossen sind, erfahren auch die Drehflügeltüren eine entsprechende Kraftbeaufschlagung in Richtung ihrer Schließstellung. Die Kraftbeaufschlagung kann insgesamt von einer Rollfeder zur Verfügung gestellt werden, die in Verbindung mit dem Mitnehmer im Wesentlichen die Federeinheit bildet.

Die vorerwähnte Rollfeder nimmt in ihrem gespannten Zustand und im Normalbetrieb eine längserstreckte Anordnung an. Hierfür sorgt ein Fixierelement, welches die längserstreckte Rollfeder in dem gespannten Zustand hält. Sobald das Fixierelement im Schließbetrieb (beispielsweise im Brandfall) ausgelöst wird, kann sich die längserstreckte Rollfeder entspannen und zusammenziehen. Bei diesem Vorgang beaufschlagt der Mitnehmer die beiden Verbindungselemente in Richtung Schließstellung der Drehflügeltüren wie dargelegt.

Dadurch, dass die Federeinheit zwischen den beidseitigen Führungen der Drehflügeltüren bzw. der beiden Verbindungselemente angeordnet ist und im Übrigen über eine axiale Anordnung im Vergleich zu den beidseitigen Führungen verfügt und in etwa mittig zwischen ihnen angeordnet ist, wird eine besonders günstige Krafteinleitung in die beiden Verbindungselemente beobachtet. Tatsächlich sorgt die Federeinheit im Schließbetrieb dafür, dass die beiden Verbindungselemente in der Regel linear entlang der beidseitigen Führungen verschoben werden. Denn das jeweilige Verbindungselement ist in einer der beidseitigen Führungen linear verschiebbar gelagert. Da die Krafteinleitung erfindungsgemäß mittig zwischen den beiden Führungen erfolgt und im Übrigen die Federeinheit im Schließbetrieb eine Schließkraft erzeugt, die im Wesentlichen gleichgerichtet zu den beiden beidseitigen und parallel zueinander angeordneten Führungen erzeugt wird, ist eine einwandfreie Funktionalität gegeben.

Denn im Idealfall teilt sich die von der Federeinheit im Schließbetrieb aufgebrachte Schließkraft gleichmäßig auf die beiden parallel zueinander angeordneten und beidseitig der Federeinheit angeordneten Führungen auf. Dies um so mehr, als die Schließkraft exakt in Richtung dieser Führungen verläuft und folglich problemlos dafür sorgt, dass die beiden Verbindungselemente entlang der beidseitigen Führungen linear verschoben werden.

Das heißt, der erfindungsgemäße Aufbau des Schrankes, insbesondere Sicherheitsschrankes, lässt eine Zweihandbedienung zu. In diesem Zusammenhang ist die Krafteinleitung der Federeinheit in die beiden Verbindungselemente optimiert, so dass insbesondere Verkantungen der jeweiligen Verbindungselemente in den zugehörigen Führungen nicht zu befürchten sind. Es ist also gewährleistet, dass im Schließbetrieb die Drehflügeltüren zuverlässig geschlossen werden.

Dabei sollte betont werden, dass das Fixierelement, welches die längserstreckte Rollfeder der Federeinheit oder allgemein die Feder der Federeinheit im Normalbetrieb in gespanntem Zustand hält, nicht nur im Brandfall ausgelöst wird oder werden kann. Denn grundsätzlich kann der Schließbetrieb auch unabhängig von einem Brandfall beispielsweise durch einen Schalter, einen Magneten etc. ausgelöst werden, um für die gewünschte automatische - und nicht manuelle - Schließung zu sorgen. Im Regelfall fällt der Schließbetrieb jedoch mit dem Brandfall zusammen.

Schlussendlich hat es sich bewährt, wenn bei beiden Verbindungselementen jedes Verbindungselement über eine eigene Schließfeder verfügt. Dabei sorgt die Schließfeder regelmäßig dafür, dass manuelle Schließbewegungen der Drehflügeltür bzw. der Drehflügeltüren kurz vor Erreichen der Schließstellung gedämpft werden.

Hinzu kommt, dass die Anbringung der Federeinheit zwischen den beidseitigen Führungen der Drehflügeltüren die Krafteinleitung im Schließbetrieb optimiert. Das heißt, die von der Federeinheit im Schließbetrieb auf die beiden Drehflügeltüren ausgeübten Schließkräfte greifen optimal an den Drehflügeltüren an, so dass diese im Schließbetrieb zuverlässig geschlossen werden. Außerdem stellt die Erfindung hierdurch sicher, dass die im Normalbetrieb gespannte Feder bzw. längserstreckte Rollfeder der Federeinheit die Drehflügeltüren auch noch nach Jahren oder sogar Jahrzehnten zuverlässig schließt. Hierin sind die wesentlichen Vorteile zu sehen.

Im Folgenden wird die Erfindung anhand einer lediglich ein Ausführungsbeispiel darstellenden Zeichnung näher erläutert; es zeigen:
- Fig. 1: einen Schrank, insbesondere Sicherheitsschrank, in einer perspektivischen Übersicht,
- Fig. 2: einen Blick auf das Kopfende eines zugehörigen Schrankkorpus perspektivisch mit geschlossenen Drehflügeltüren unter Berücksichtigung zweier verschiedener denkbarer Ausgestaltungen und
- Fig. 3 und 4: den Gegenstand nach Figur 2 bei einseitig oder beidseitig geöffneten Drehflügeltüren.

In den Figuren ist ein Schrank dargestellt, der vorliegend als Sicherheitsschrank ausgeführt ist und zur Bevorratung von lediglich in Figur 1 angedeuteten Chemikalien 1 dient. Um die Chemikalien 1 komfortabel im Innern des Schrankes unterzubringen, sind an einen Schrankkorpus 2 Drehflügeltüren 3 angeschlagen. Die Drehflügeltüren 3 lassen sich synchron mit einer Hand öffnen und schließen (Einhandbedienung; nicht zur Erfindung gehörigen Variante) der auch getrennt voneinander mit zwei Händen bedienen (Zweihandbedienung). Bei den Drehflügeltüren 3 kann es sich grundsätzlich auch um Falttüren handeln.

Wie üblich weist der Schrankkorpus 2 Seitenwandungen 2a sowie eine Kopf- oder Deckenwandung 2b, eine Bodenwandung 2c sowie schließlich eine Rückwandung 2d auf. Die Drehflügeltüren 3 sind jeweils um vertikale Achsen 4 drehbar an den Schrankkorpus 2 angeschlagen. Beide Drehflügeltüren 3 sind an jeweilige Verbindungselemente 5 angeschlossen, die ihrerseits eine Anordnung im Bereich der Deckenwandung 2b erfahren. Insbesondere anhand der Figuren 2 bis 4 erkennt man, dass das jeweilige Verbindungselement 5 über Schubstangen 6 oder allgemein Verbindungsglieder auf die Drehflügeltüren 3 arbeitet.

Zwei parallele Führungen 7 jeweils querrandseitig der beiden Verbindungselemente 5 sorgen dafür, dass das (jeweilige) Verbindungselement 5 Linearbewegungen in Querrichtung der Deckenwandung 2b ausführen kann. Das deutet ein Doppelpfeil in der Figur 2 an. Die jeweils an die Drehflügeltür 3 angeschlossene Schubstange 6 ist mit einem Ausleger 5a des (jeweiligen) Verbindungselementes 5 verbunden. Tatsächlich setzt sich das (jeweilige) Verbindungselement 5 im Wesentlichen aus dem randseitigen Ausleger 5a und einer Strebe 5b zusammen.

Die beiden Ausleger 5a verfügen über eine dreieckige Gestaltung, sind vorliegend als rechtwinkliges Dreieck konzipiert. Dabei ist eine Kathete dieses rechtwinkligen Dreieckes an die Strebe 5b angeschlossen. Im Scheitelpunkt der anderen Kathete ist die jeweilige Schubstange bzw. das Verbindungsglied 6 gelenkig mit dem Ausleger 5a verbunden.

Beide Drehflügeltüren 3 können an ein gemeinsames Verbindungselement 5 angeschlossen sein, wie dies der Ausschnitt in Figur 2 zeigt und nicht Gegenstand der Erfindung ist. In diesem Fall ist die Strebe 5b durchgängig gestaltet. Das heißt, bei Rückgriff auf ein gemeinsames Verbindungselement 5 für die beiden Drehflügeltüren 3 (Einhandbedienung) ist die Strebe 5b einstückig ausgelegt und verbindet die beiden Ausleger 5a miteinander. In gleicher Weise stellt das Verbindungselement 5 bei dieser nicht zur Erfindung gehörigen Variante ein durchgängiges Bauteil dar.

Die Strebe 5b kann aber auch geteilt sein, wie dieses erfindungsgemäß vorgesehen ist sowie die Gesamtdarstellung in der Figur 2 zeigt und auch in den Figuren 3 und 4 zum Ausdruck kommt. In diesem Fall grenzen die beiden Verbindungselemente 5 aneinander an. Tatsächlich definieren die dann realisierten beiden Streben 5b bzw. die geteilte Strebe 5b einen Teilungsbereich T.

Sobald eine Drehflügeltür 3 manuell in öffnendem oder schließendem Sinne beaufschlagt wird, sorgt die zugehörige Schubstange bzw. das Verbindungsglied 6 dafür, dass diese Drehbewegung der zugehörigen Drehflügeltür 3 in eine Linearbewegung des (jeweiligen) Verbindungselementes 5 entlang der zugehörigen Führung 7 erfindungsgemäß umgesetzt wird. Sofern die beiden Drehflügeltüren 3 durch ein gemeinsames und nicht zur Erfindung gehöriges Verbindungselement 5 miteinander gekoppelt sind, wird die beschriebene Linearbewegung des gemeinsamen Verbindungselementes 5 wiederum in eine Drehbewegung der zugehörigen anderen Drehflügeltür 3 umgesetzt. Dadurch lassen sich beide Drehflügeltüren 3 synchron um den gleichen Drehwinkel verschwenken, und zwar per nicht zur Erfindung gehörigen Einhandbedienung.

Sind jedoch zwei getrennt voneinander ausgelegte Verbindungselemente 5 erfindungsgemäß für die jeweilige Drehflügeltür 3 realisiert, so sorgt eine manuelle Beaufschlagung der Drehflügeltür 3 lediglich dafür, dass die zugehörige Schubstange 6 bzw. das Verbindungsglied diese Drehbewegung der zugehörigen Drehflügeltür 3 in eine Linearbewegung des Verbindungselementes 5 entlang der Führung 7 umsetzt. In beiden Fällen ist das gemeinsame Verbindungselement 5 bzw. sind die beiden getrennten Verbindungselemente 5 als gegenüber der Deckenwandung 2b des Schrankkorpus 2 verfahrbarer Schlitten 5 ausgebildet.

Zu dem jeweiligen Schlitten 5 gehören die Führungen bzw. Schlittenführungen 7, die für die entsprechende Linearbewegung des Verbindungselementes 5 sorgen. Die beiden Verbindungselemente 5 sind in den beidseitigen Führungen 7 linear verschiebbar gelagert. Dabei empfiehlt sich eine insgesamt spiegelbildliche Auslegung der beiden Verbindungselemente 5, und zwar im Vergleich zu einer lediglich in Figur 3 angedeuteten Zentralebene Z in Bezug auf den Schrankkorpus 2.

Neben den beschriebenen manuellen Öffnungs- und Schließbewegungen der Drehflügeltüren 3 (Normalbetrieb) können diese auch eine automatische Schließung erfahren. Diese automatische Schließung der Drehflügeltüren 3 korrespondiert zum Schließbetrieb. Zu diesem Zweck ist der erfindungsgemäße Sicherheitsschrank mit einer Federeinheit 8, 9, 10 ausgerüstet. Die Federeinheit 8, 9, 10 sorgt dafür, dass die beiden Drehflügeltüren 3 im Schließbetrieb in Richtung ihrer Schließstellung kraftbeaufschlagt werden. Das deutet die gestrichelte Darstellung eines Mitnehmers 10 in der Figur 2 an. Denn diese gestrichelte Darstellung des Mitnehmers 10 korrespondiert zur Endstellung der Federeinheit 8, 9, 10 im Schließbetrieb.

Dabei ist die Federeinheit 8, 9, 10 im Normalbetrieb funktional von den beiden Verbindungselementen 5 entkoppelt. Das heißt, die im Normalbetrieb vorgenommenen manuellen Öffnungs- und Schließbewegungen der Drehflügeltüren 3 führen nicht zu einer Beaufschlagung des Federelementes 8, 9, 10. Das Federelement 8, 9, 10 bleibt von zugehörigen Bewegungen der Drehflügeltüren 3 völlig unberührt, Nur im Schließbetrieb sorgt die Federeinheit 8, 9, 10 dafür, dass die Drehflügeltüren 3 in Richtung ihrer Schließstellung kraftbeaufschlagt werden und folglich eine automatische Schließung erfahren.

Im Detail behält die Federeinheit 8, 9, 10 im Normalbetrieb ständig ihre gespannte Position bei, wie sie in den Figuren 2 bis 4 zu erkennen ist. Zu dieser gespannten Federeinheit 8, 9, 10 im Normalbetrieb korrespondiert, dass eine Rollfeder 8 oder allgemein eine Feder 8 ihren gespannten respektive längserstreckten Zustand einnimmt. Zusätzlich ist die Federeinheit 8, 9, 10 mit dem bereits angesprochenen Mitnehmer 10 ausgerüstet, welcher mit den beiden Verbindungselementen 5 im Schließbetrieb wechselwirkt. Der Schließbetrieb ist **dadurch gekennzeichnet, dass** die Rollfeder 8 ihren längserstreckten gespannten Zustand verlässt und sich aufrollt bzw. zusammenzieht, bis der Mitnehmer 10 die gestrichelte Position nach Figur 2 erreicht.

Zu der Federeinheit 8, 9, 10 gehört neben der Feder respektive Rollfeder 8 und dem Mitnehmer 10 ein Halteelement 9. Mit Hilfe dieses Halteelementes 9 ist die Federeinheit 8, 9, 10 an den Schrankkorpus 2 angeschlossen und erfährt eine Führung Im Detail und nach dem Ausführungsbeispiel ist die Federeinheit 8, 9, 10 nicht einschränkend mit der Deckenwandung 2b verbunden. Denn grundsätzlich könnte die Federeinheit 8, 9, 10 auch an die Bodenwandung 2c angeschlossen sein. Bei dem Halteelement 9 handelt es sich um einen Anschlagwinkel in Verbindung mit einer Führungsschiene, mit dessen Hilfe die Rollfeder 8 gegenüber der Deckenwandung 2b positioniert wird. Zugleich ist das Halteelement 9 mit einem Linearführungselement, vorliegend der Führungsschiene ausgerüstet, weiche für die Führung des Mitnehmers 10 bzw. der Rollfeder 8 sorgt.

Bei Betrachtung der Figuren 2 bis 4 erkennt man, dass die Federeinheit 8, 9, 10 zwischen den beidseitigen Führungen 7 der Drehflügeltüren 3 angeordnet ist. Tatsächlich erstreckt sich die Rollfeder 8 der Federeinheit 8, 9, 10 jeweils parallel zu den beidseitigen Führungen 7 und ist in etwa mittig zwischen den Führungen 7 angeordnet. Im Ausführungsbeispiel findet sich die Rollfeder 8 in der bereits angesprochenen Zentralebene Z des Schrankkorpus 2. Dadurch wird eine gleichmäßige Krafteinleitung in die beiden Verbindungselemente 5 im Schließbetrieb gewährleistet.

Der Übergang der Rollfeder 8 von ihrem längserstreckten gespannten Zustand in die aufgerollte entspannte Position korrespondiert dazu, dass die Federeinheit 8, 9, 10 ausgelöst wird. Zu diesem Zweck ist der Mitnehmer 10 über ein Verbindungsmittel 11 an ein Fixierelement 12 angeschlossen. Das Fixierelement 12 ist seinerseits am Schrankkorpus 2 bzw. nach dem Ausführungsbeispiel an der Deckenwandung 2b festgelegt. Im Rahmen des Ausführungsbeispiels und nicht einschränkend setzt sich das Fixierelement 12 aus zwei durch Schmelzlot miteinander verbundenen Metallplatten zusammen (Thermoelement).

Im Rahmen einer alternativen Vorgehensweise kann das Fixierelement auch als über eine Glaspatrone gespannter zweiteiliger Metallkäfig ausgebildet sein. Bei Erreichen einer Auslösetemperatur platzt die Glaspatrone und der Käfig teilt sich in zwei Hälften. Wie im zuvor beschriebenen Fall führt dieses dazu, dass das Fixierelement 12 bei Erreichen bzw. Überschreiten der Auslösetemperatur die Federeinheit 8, 9, 10 nicht mehr in gespanntem Zustand festhalten kann bzw. die Federeinheit 8, 9.10 ausgelöst wird.

Als Folge hiervon kommt der Mitnehmer 10 von dem Fixierelement 12 frei und kann sich die Rollfeder 8 aufrollen. Bei diesem Vorgang wird der Mitnehmer 10 in seine zurückgezogene und in Figur 2 gestrichelt dargestellte Stellung im Schrankkorpus 2 automatisch überführt. Dadurch übt die sich aufrollende Rollfeder 8 über den Mitnehmer 10 zugleich eine Schließkraft F auf die beiden Verbindungselemente 5 aus. Diese Schließkraft F ist mit ihrer zugehörigen Kraftrichtung in der Figur 3 angedeutet. Man erkennt, dass die Schließkraft F bzw. deren Kraftrichtung mit der Längserstreckung der beiden Führungen 7 übereinstimmt. Auf diese Weise wird eine besonders günstige Krafteinleitung in die Führungen 7 und folglich in die Drehflügeltüren 3 im Schließbetrieb beobachtet.

Die Federeinheit 8, 9, 10 übergreift die beiden getrennt voneinander ausgelegten Verbindungselemente 5. Tatsächlich ist die Auslegung so getroffen, dass die Rollfeder 8 in gespanntem Zustand oberhalb der Strebe 5b angeordnet ist und der Mitnehmer 10 die Streben 5b hintergreift, und zwar im zugehörigen Trennbereich T. Dadurch stellt die Erfindung sicher, dass die beiden Verbindungselemente 5 und folglich die damit gelenkig verbundenen Drehflügeltüren 3 durch die eine gemeinsame Federeinheit 8, 9, 10 bzw. den an beiden Streben 5b angreifenden Mitnehmer 10 synchron im Schließbetrieb geschlossen werden.

Der Mitnehmer 10 der Federeinheit 8, 9, 10 ist in geöffnetem Zustand der Drehflügeltüren 3 in unmittelbarer Nachbarschaft zu den beiden Verbindungselementen 5 angeordnet. Das erkennt man in der Figur 3. Tatsächlich wird an dieser Stelle ein Abstand im Zentimeter- oder Millimeterbereich beobachtet. Das heißt, selbst bei manuell vollständig geöffneten Drehflügeltüren 3 schlagen die beiden Streben 5b nicht an den Mitnehmer 10 an, um die Funktion der Federeinheit 8, 9, 10 im Schließbetrieb nicht in irgendeiner Weise zu beeinträchtigen.

Schließlich erkennt man im Rahmen des Ausführungsbeispiels noch zwei Schließfedern 13, die dafür sorgen, dass eine manuelle Schließbewegung der Drehflügeltüren 3 kurz vor Erreichen der Schließstellung gedämpft wird. Selbstverständlich kann auf die beiden Schließfedern 13 nach dem Ausführungsbeispiel auch verzichtet werden, Denn die Bewegung der Drehflügeltüren 3 erfolgt wie beschrieben und im Normalbetrieb rein manuell und die Schließfeder 13 sorgt primär dafür, dass der Schließvorgang nicht all zu "hart" vollzogen wird.

## Patentansprüche

1. Schrank, insbesondere Sicherheitsschrank, mit wenigstens zwei Drehflügeltüren (3), und mit einer Federeinheit (8, 9, 10), welche beide Drehflügeltüren (3) im Schließbetrieb in Richtung ihrer Schließstellung kraftbeaufschlagt, wobei
- die Federeinheit (8, 9, 10) im Normalbetrieb, d. h. bei manuell hervorgerufenen Öffnungs- und Schließbewegungen der Drehflügeltüren (3), ständig ihre gespannte Position beibehält und einen Mitnehmer (10) aufweist, welcher mit den Drehflügeltüren (3) lediglich im Schließbetrieb, z. B. im Brandfall, wechselwirkt, und der Mitnehmer (10) der Federeinheit (8, 9, 10) dazu bei geöffneten Drehflügeltüren (3) in unmittelbarer Nachbarschaft zu Verbindungselementen (5) angeordnet ist, wobei ferner
- die Drehflügeltüren (3) jeweils ein eigenes Verbindungselement (5) für eine Zweihandbedienung aufweisen, welches Verbindungselement (5) jeweils über eine Schubstange (6) auf die Drehflügeltür (3) arbeitet, wobei weiter
- die Federeinheit (8, 9, 10) zwischen beidseitigen Führungen (7) der Drehflügeltüren (3), welche Führungen zur Führung der Verbindungselemente dienen, und in etwa mittig sowie parallel zu den Führungen (7) der Drehflügeltüren (3) angeordnet ist und mit ihrem Mitnehmer (10) an dem Verbindungselement (5) der jeweiligen Drehflügeltür (3) im Schließbetrieb angreift, und wobei
- das jeweilige Verbindungselement (5) in einer der beidseitigen Führungen (7) linear verschiebbar gelagert ist.

2. Schrank nach Anspruch 1, **dadurch gekennzeichnet, dass** die beiden Verbindungselemente (5) aneinander angrenzen (Trennbereich T).

3. Schrank nach Anspruch 1 oder 2, **dadurch gekennzeichnet, dass** die Federeinheit (8, 9, 10) im Schließbetrieb eine Schließkraft (F) erzeugt, die im Wesentlichen gleichgerichtet zu den Führungen (7) verläuft.

4. Schrank nach einem der Ansprüche 1 bis 3, **dadurch gekennzeichnet, dass** die Federeinheit (8, 9, 10) an einen Schrankkorpus (2) angeschlossen ist und die beiden Verbindungselemente (5) übergreift.

5. Schrank nach einem der Ansprüche 1 bis 4, **dadurch gekennzeichnet, dass** die Federeinheit (8, 9, 10) im Wesentlichen eine in gespanntem Zustand längserstreckte Rollfeder (8) und den mit den Verbindungselementen (5) im Schließbetrieb wechselwirkenden Mitnehmer (10) aufweist.

6. Schrank nach einem der Ansprüche 1 bis 5, **dadurch gekennzeichnet, dass** das jeweilige Verbindungselement (5) als gegenüber einem Boden (2c) oder einer Decke (2b) des Schrankkorpus (2) linear verfahrbarer und gegebenenfalls geteilter Schlitten (5) ausgebildet ist.

7. Schrank nach einem der Ansprüche 1 bis 6, **dadurch gekennzeichnet, dass** das jeweilige Verbindungselement (5) mit wenigstens einer Schließfeder (13) ausgerüstet ist, weiche manuelle Schließbewegungen der Drehflügeltüren (3) kurz vor Erreichen der Schließstellung dämpft.

## Claims

1. A cabinet, in particular a safety cabinet, with at least two hinged-leaf doors (3) and with a spring unit (8, 9, 10), which applies a force upon both hinged-leaf doors (3) during the closing operation in direction of its closed position, wherein
- the spring unit (8, 9, 10), in normal operation, i.e. during manually initiated opening and closing movements of the hinged-leaf doors (3), continues to retain its tensioned position and comprises a carrier (10) which interacts with the hinged-leaf doors (3) only during the closing operation, e.g. in case of fire, and wherein the carrier (10) of the spring unit (8, 9, 10), when the hinged-leaf doors (3) are opened, is to this end arranged in the immediate vicinity of connecting elements (5), wherein further
- the hinged-leaf doors (3) each comprise their own connecting element (5) for a two-hand operation, which connecting element (5) acts upon the hinged-leaf door (3) via a push rod (6), wherein further
- the spring unit (8, 9, 10) is arranged between guides (7) on both sides of the hinged-leaf doors (3), the guides serving to guide the connecting elements, and approximately central as well as parallel to the guides (7) of the hinged-leaf doors (3), and engages with their carrier (10) on the connecting element (5) of the respective hinged-leaf door (3) during the closing operation, and wherein
- the respective connecting element (5) is mounted so as to be linearly movable in one of the guides (7) arranged on both sides.

2. The cabinet according to claim 1, **characterised in that** the two connecting elements (5) are arranged adjacent to each other (separating area T).

3. The cabinet according to claim 1 or 2, **characterised in that** the spring unit (8, 9, 10) during the closing operation generates a closing force (F) essentially extending in the same direction as the guides (7).

4. The cabinet according to one of claims 1 to 3, **characterised in that** the spring unit (8, 9, 10) is joined to a cabinet body (2) and straddles the two connecting elements (5).

5. The cabinet according to one of claims 1 to 4, **characterised in that** the spring unit (8, 9, 10), in the tensioned state, essentially comprises a roller spring (8) and the carrier (10) interacting with the connecting elements (5) during the closing operation.

6. The cabinet according to one of claims 1 to 5, **characterised in that** the respective connecting element (5) is configured as a linearly movable and possibly divided slide (5) relative to a floor (2c) or a ceiling (2b) of the cabinet body (2).

7. The cabinet according to one of claims 1 to 6, **characterised in that** the respective connecting element (5) is equipped with at least one closing spring (13) which dampens manual closing movements of the hinged-leaf doors (3) shortly before reaching the closed position.

## Revendications

1. Armoire, en particulier armoire de sécurité, avec au moins deux portes à battants pivotants (3) et avec une unité de ressort (8, 9, 10) laquelle, en mode de fonctionnement de fermeture, applique sur les deux portes à battants pivotants (3) une force en direction de leur position de fermeture, dans laquelle
- en mode de fonctionnement normal, c'est-à-dire en cas de mouvements d'ouverture et de fermeture provoqués manuellement des portes à battants pivotants (3), l'unité de ressort (8, 9, 10) conserve en permanence sa position de contrainte et présente un doigt d'entraînement (10), lequel est en interaction avec les portes à battants pivotants (3) simplement en mode de fonctionnement de fermeture, par exemple en cas d'incendie, et le doigt d'entraînement (10) de l'unité de ressort (8, 9, 10) étant disposé à cet effet au voisinage immédiat d'éléments d'accouplement (5) en cas de portes à battants pivotants (3) ouvertes, dans laquelle, par ailleurs
- les portes à battants pivotants (3) présentent respectivement un élément d'accouplement (5) dédié pour un maniement à deux mains, lequel élément d'accouplement (5) travaille respectivement sur la porte à battants pivotants (3) via une barre de poussée (6), dans laquelle, en outre
- l'unité de ressort (8, 9, 10) est disposée entre des guidages (7) des deux côtés des portes à battants pivotants (3), lesquels guidages servent à guider les éléments d'accouplement, et à peu près au milieu ainsi que parallèlement aux guidages (7) des portes à battants pivotants (3), et se met en prise avec son doigt d' entraînement (10) au niveau de l'élément d'accouplement (5) de la porte à battants pivotants (3) respective en mode de fonctionnement de fermeture, et dans laquelle
- l'élément d'accouplement (5) respectif est logé de manière à pouvoir coulisser linéairement dans l'un des guidages (7) des deux côtés.

2. Armoire selon la revendication 1, **caractérisée en ce que** les deux éléments d'accouplement (5) se jouxtent l'un l'autre (zone de séparation T).

3. Armoire selon la revendication 1 ou 2, **caractérisée en ce que**, en mode de fonctionnement de fermeture, l'unité de ressort (8, 9, 10) génère une force de fermeture (F) qui s'étend sensiblement dans la même direction que les guidages (7).

4. Armoire selon l'une des revendications 1 à 3, **caractérisée en ce que** l'unité de ressort (8, 9, 10) est raccordée à un corps d'armoire (2) et enjambe les deux éléments d'accouplement (5).

5. Armoire selon l'une des revendications 1 à 4, **caractérisée en ce que** l'unité de ressort (8, 9, 10) présente sensiblement un ressort à crosse (8) s'étendant longitudinalement à l'état tendu, et le doigt d'entraînement (10) en interaction avec les éléments d'accouplement (5) en mode de fonctionnement de fermeture.

6. Armoire selon l'une des revendications 1 à 5, **caractérisée en ce que** l'élément d'accouplement (5) respectif est réalisé en tant que chariot (5) pouvant coulisser linéairement par rapport à un fond (2c) ou un plafond (2b) du corps d'armoire (2), et scindé le cas échéant.

7. Armoire selon l'une des revendications 1 à 6, **caractérisée en ce que** l'élément d'accouplement (5) respectif est équipé d'au moins un ressort de fermeture (13), lequel amorti des mouvements de fermeture manuelle des portes à battants pivotants (3) juste avant l'atteinte de la position de fermeture.
